# EUROPÄISCHE PATENTSCHRIFT

(11) **EP 3 142 958 B1**
(45) Veröffentlichungstag und Bekanntmachung des Hinweises auf die Patenterteilung: **17.11.2021**
(21) Anmeldenummer: 15744099.1
(22) Anmeldetag: 14.05.2015
(51) Int. Cl.: B66F 9/14, B66F 9/19, B66F 9/12

(54) **TRÄGERVORRICHTUNG, DIE AN EINEM HUBFAHRZEUG ANZUBRINGEN IST, UND VERFAHREN ZUR BETÄTIGUNG DIESER TRÄGERVORRICHTUNG**
CARRIER DEVICE, WHICH IS TO BE FIXED ON A LIFTING VEHICLE AND METHOD FOR ACTUATING SAID HITCH ASSEMBLY
DISPOSITIF DE SUPPORT, QUI EST À FIXER SUR UN VÉHICULE DE LEVAGE, ET PROCÉDÉ POUR ACTIONNER CET ATTELAGE

(30) Priorität: 14.05.2014 DE 102014006969
(43) Veröffentlichungstag der Anmeldung: 22.03.2017
(73) Patentinhaber: Kaup GmbH & Co. KG Gesellschaft für Maschinenbau, 63741 Aschaffenburg (DE)
(72) Erfinder: KAUP, Otmar, 63741 Aschaffenburg (DE); GROH, Sebastian, 63857 Waldaschaff (DE)
(74) Vertreter: Nitz, Astrid
(86) Internationale Anmeldenummer: PCT/DE2015/000233
(87) Internationale Veröffentlichungsnummer: WO 2015/172764

(56) Entgegenhaltungen:
- WO-A1-2006/078156
- WO-A2-2012/010160
- DE-A1-102008 022 322
- JP-A- 2000 086 188
- US-A- 2 663 443
- US-A- 3 096 896
- US-A- 5 839 873
- None

## Beschreibung

Die Erfindung betrifft eine Trägervorrichtung, die an einem Hubfahrzeug anzubringen ist nach dem Oberbegriff von Anspruch 1 und ein Verfahren zur Betätigung einer Trägervorrichtung nach dem Oberbegriff von Anspruch 8.

Bekannt ist es, Längstransporteinrichtungen an Gabelzinken von Anbauvorrichtungen für Hubfahrzeuge vorzusehen, die den Nachteil aufweisen, dass spätestens nach einiger Zeit des Gebrauchs die Spannung unkontrollierbar nachlässt und möglicherweise ein aufwendiges händisches Nachspannen vorgenommen werden muss, oder ein Sicherheitsrisiko entsteht.

WO 2006/078156 A1 offenbart eine Transportvorrichtung wie ein Gabelstapler, wobei eine Kette in eine Gabel integriert ist. US 2,663,443 offenbart eine Transportvorrichtung mit einer Belade- und Entladevorrichtung für Lastwagen, wobei eine Tragevorrichtung an einem senkrechten Arm verfahren werden kann. US 5,839,873 offenbart eine Lagerungs- und Entnahmevorrichtung mit einer teleskopierbaren Anordnung. Die vorgenannten Vorrichtungen sind im Wesentlich schwer handelbar ausgestattet und auch mit einem großen Arbeitskreisen sowie in der Leistungsfähigkeit beschränkt.

Weiterhin offenbart das Dokument US3096896 eine Trägervorrichtung mit einer Anbauvorrichtung, mit einer Gabelzinkeneinrichtung umfassend ein Paar Gabelzinken, mit einer Transporteinrichtung mit einem Kettenantrieb für eine seitliche Bewegung der Anbauvorrichtung, wobei die Transporteinrichtung zumindest eine Spanneinrichtung aufweist.

Aufgabe ist es, eine Anbauvorrichtung bereitzustellen, die die Nachteile des Stands der Technik vermeiden und eine sichere und zuverlässige Trägervorrichtung bereitstellen.

Die Aufgabe wird gelöst durch eine Trägervorrichtung nach Anspruch 1.

Vorteilhaft weist die Spanneinrichtung ein kraft- und formschlüssiges Antriebselement auf.

Vorteilhaft ist es, wenn die Transporteinrichtung zwei Spanneinrichtungen aufweist, insbesondere die Einrichtung zum Antrieb für eine seitliche Bewegung der Anbauvorrichtung, zwei Antriebsketten, insbesondere entgegengesetzt laufend eingerichtet.

Erfindungsgemäß ist der Kraftkolben ein Plungerzylinder, wobei die Spannung der Transporteinrichtung durch Druckkraft des Plungerzylinders an der Spanneinrichtung zu halten ist.

Erfindungsgemäß ist der Kraftkolben als Alternative eine Differentialzylinder, wobei die Spannung der Transporteinrichtung durch Zugkraft des Differentialzylinders an der Spanneinrichtung zu halten ist. Der Differentialzylinder weist auf einer Seite der Kolbenflä che eine Kolbenstange auf, wodurch er einen Wirkflächenunterschied aufweist, aus dem sich ein Verhältnis von Kolbenfläche zu einer Ringfläche auf einer stangenseitigen Seite ergibt. Dadurch kann der Differentialzylinder bei Bedarf mit zwei verschiedenen Geschwindigkeiten aus- und einfahren.

Vorteilhaft ist es, wenn der Hydraulikkolben durch einen Ölmotor, der der Transporteinrichtung, insbesondere der Spanneinrichtung, zugeordnet ist, mit Öl beaufschlagt ist.

Vorteilhaft ist es, wenn der in dem Kraftkolben erzeugte Druck durch eine Druckhalteeinrichtung, insbesondere ein Rückschlagventil, gehalten ist.

Vorteilhaft ist es, wenn ein Vorspannventil vor zumindest einem Kraftkolben vorgesehen ist, insbesondere das Vorspannventil in Kombination mit einem Rückschlagventil vorgesehen ist.

Vorteilhaft ist es, wenn ein Druckbegrenzungsventil vorgesehen ist, über das Öl aus dem Kraftkolben entweichen kann, insbesondere im Fall eine Havarie.

Vorteilhaft ist es, wenn die Spanneinrichtung zwei Kraftkolben, insbesondere Hydraulikkolben, umfasst.

Die Aufgabe wird ebenfalls gelöst durch ein Verfahren zur Betätigung einer Trägervorrichtung, die an einem Hubfahrzeug anzubringen ist, mit einer Anbauvorrichtung, mit zumindest einer Gabelzinke Transporteinrichtung mit einem Riemenantrieb und/oder einem Kettenantrieb, mit einer Spanneinrichtung, nach einem der Ansprüche 1 bis 6, wobei die Transporteinrichtung mittels eines Kraftkolbens, nämlich eines Plungerzylinders und/oder eines Differentialzylinders, mit einer Spannkraft, insbesondere einer Druckkraft und/oder einer Zugkraft, beaufschlagt wird, die proportional zu der Transportspannung der Transporteinrichtung, mit einer Antriebskette, eingerichtet wird.

Vorteilhaft ist es, wenn der an dem Kraftkolben erzeugte Druck durch eine Druckhalteeinrichtung gehalten wird, insbesondere einem Rückschlagventil.

Vorteilhaft ist es, wenn die Transporteinrichtung nach einer vorgegebenen Längsdehnung, insbesondere aufgrund des Gebrauchs der Transporteinrichtung, um eine angepasst vorgegebene Länge gekürzt wird.

Weitere Merkmale und Vorteile der Erfindung ergeben sich aus den Ansprüchen und der nachstehenden Beschreibung, in der Ausführungsbeispiele des Gegenstands der Erfindung in Verbindung mit den Zeichnungen näher erläutert sind.

Es zeigen:
- Fig. 1a: eine Anbauvorrichtung mit Transportkette in Aufsicht,
- Fig. 1b: eine Anbauvorrichtung mit Transportkette in Seitenansicht,
- Fig. 1c: einen Ausschnitt einer Anbauvorrichtung,
- Fig. 2a: eine Anbauvorrichtung mit Zahnriemen in Aufsicht,
- Fig. 2b: eine Anbauvorrichtung mit Zahnriemen in Seitenansicht,
- Fig. 2c: einen Ausschnitt einer Anbauvorrichtung und
- Fig. 3: eine Trägervorrichtung in perspektivischer Ansicht.

Fig. 1a zeigt eine Anbauvorrichtung 1 mit einer Transporteinrichtung 26, insbesondere einer Längstransporteinrichtung 4 in Form einer Transportkette 6, in Aufsicht. Eine Trägervorrichtung ist nicht dargestellt. Die Anbauvorrichtung 1, die an einem nicht dargestellten Hubfahrzeug anzubringen ist, umfasst eine Gabelzinkeneinrichtung 2 mit zumindest einer Gabelzinke 3, insbesondere einem Paar Gabelzinken 3. Weiterhin weist die Gabelzinke 3 zumindest eine Längstransporteinrichtung 4 angeordnet entlang der Gabelzinke 3 auf. Durch die Längstransporteinrichtung 4 können Güter auf die Gabelzinke 3 herauf und herunter transportiert werden, angetrieben beispielhaft durch einen Ölmotor 11, der beispielhaft an einem hubfahrzeugseitigen Ende 18 der Gabelzinke 3 angeordnet ist. Die Längstransporteinrichtung 4 ist eine Transportkette 6. Unter anderem um die Transportwirkung über längere Zeit aufrecht zu erhalten, ist der Längstransporteinrichtung 4 erfindungsgemäß eine Spanneinrichtung 5 zugeordnet, durch die eine vorgegebene Transportspannung der Längstransporteinrichtung 4 zu halten ist. Die Spanneinrichtung 5 ist innerhalb eines Transportkettenverlaufs angeordnet und umfasst mindestens einen Kraftkolben 7, dere einen Hydraulikkolben 8, als ein Plungerzylinder 9, durch den die Längstransporteinrichtung 4 mittels Druckbelastung auf vorgegebener Transportspannung zu halten ist. Ein einfach wirkender Zylinder, wie ein Plungerzylinder 9, hat nur eine Kolbenseite, die mit Hydraulikflüssigkeit beaufschlagt wird. Arbeit kann nur in eine Richtung ausgeübt werden, wobei die Rückbewegung durch Fremdkraft erfolgt, z.B. Feder. Ein Plungerzylinder 9 besitzt weiterhin keinen eigentlichen Kolben, sondern die Kolbenstange dient als Kolben. An einer Zuführöffnung 15 wird beispielhaft Öl vom Ölmotor 11 in den Hydraulikkolben gepumpt. Hierbei kann ein Durchlaufen eines Rückschlagventils 13 im Sinne einer Druckhaltevorrichtung 12 vorgesehen sein, damit der aufgebaute Druck gesichert werden kann. Zudem kann noch ein Vorspannventil 14 vorgesehen sein, das einen Öldurchfluss erst bei Erreichen eines Minimaldrucks sicherstellt. Der Ölzufluss zum Ölmotor 11 erfolgt beispielhaft über eine Ölleitung 17.

Fig. 1b zeigt eine Anbauvorrichtung 1 mit Transportkette 6 in Seitenansicht. Die Spanneinrichtung 5, bzw. ein Plungerzylinder 9, wird von der Transportkette 6, angetrieben durch den Ölmotor 11, beispielhaft über eine Umlenkrolleneinrichtung 27, insbesondere eine Rolleneinrichtung 22, umlaufen und spannt diese über Druckausübung, so dass immer eine sichere Funktion gewährleistet ist.

Fig. 1c zeigt einen Ausschnitt einer Anbauvorrichtung 1 mit der Transportkette 6 mit einem Kraftkolben 7, Hydraulikkolben 8, den Plungerzylinder 9. Durch die Zuführöffnung 15 wird Öl in den Zylinder gefüllt, so dass ein Druck aufgebaut werden kann.

Fig. 2a zeigt eine Anbauvorrichtung 1 mit einer Gabelzinkeneinrichtung 2 mit zumindest einer Gabelzinke 3 mit einer Transporteinrichtung 26, insbesondere einer Längstransporteinrichtung 4 in Form eines Zahnriemens 18 in Aufsicht. Die Transportspannung der Längstransporteinrichtung 4 wird durch eine Zugspannung aufrechterhalten, die durch einen Kraftkolben 7 in Form eines Differentialzylinders 10 ausgeübt wird. Die Ölzufuhr erfolgt durch eine Zuführöffnung 15 in eine erste Kammer 19. Eine zweite Kammer 20 des Differentialzylinders 10 wird beispielhaft durch Luft, angesaugt durch eine Öffnung 16, beaufschlagt, so dass nur ein geringer Gegendruck erzeugt wird. Hierbei kann ein Durchlaufen eines Rückschlagventils 13 im Sinne einer Druckhaltevorrichtung 12 vorgesehen sein, damit der aufgebaute Druck gesichert werden kann. Zudem kann noch ein Vorspannventil 14 vorgesehen sein, das einen Öldurchfluss erst bei Erreichen eines Minimaldrucks sicherstellt. Der Ölzufluss zum Ölmotor 11, der beispielhaft an einem hubfahrzeugseitigen Ende 18 der Gabelzinke 3 angeordnet ist, erfolgt beispielhaft über eine Ölleitung 17.

Fig. 2b zeigt eine Anbauvorrichtung 1 mit einer Gabelzinke 3 und einer Längstransporteinrichtung 4 mit Zahnriemen 18 in Seitenansicht. Die Spanneinrichtung 5 weist einen Differentialzylinder 10 und eine Umlenkrolleneinrichtung 27, insbesondere eine Rolleneinrichtung 21, zum Ablaufen des Zahnriemens 18 auf.

Fig. 2c zeigt einen Ausschnitt einer Anbauvorrichtung 1 mit einem Kraftkolben in Form eines Differentialzylinders 10, der eine erste Kammer 19 aufweist, die beispielhaft über eine Zuführöffnung 15 mit Öl gefüllt wird und eine zweite Kammer 20, die beispielhaft mit Luft beispielhaft unter Normaldruck gefüllt wird. Der Kraftkolben 7 übt eine Zugspannung auf die Längstransporteinrichtung 4 aus und hält sie somit unter Transportspannung.

Fig. 3 zeigt eine Trägervorrichtung 25 mit einer Transporteinrichtung 26 in perspektivischer Ansicht. Die Transporteinrichtung 26 weist beispielhaft zwei Antriebsketten 24 auf, die über jeweils einen Ölmotor 11 angetrieben werden. Eine nicht dargestellte Anbauvorrichtung wird an eine Trägervorrichtung 25 angeordnet und kann dann seitlich durch ein Verfahrelement 28, das mit einer Antriebskette 24 verbunden ist, verfahren werden. Eine oder beide Antriebsketten 24 werden mittels einer Spanneinrichtung 5 umfassend insbesondere eine Umlenkrolleneinrichtung 27 bei einer vorbestimmten Spannung gehalten, so dass ein sicheres und zuverlässiges Verfahren gegeben ist.

### BEZUGSZEICHENLISTE

- 1: Anbauvorrichtung
- 2: Gabelzinkeneinrichtung
- 3: Gabelzinke
- 4: Längstransporteinrichtung
- 5: Spanneinrichtung
- 6: Transportkette
- 7: Kraftkolben
- 8: Hydraulikkolben
- 9: Plungerzylinder
- 10: Differentialzylinder
- 11: Ölmotor
- 12: Druckhalteeinrichtung
- 13: Rückschlagventil
- 14: Vorspannventil
- 15: Zuführöffnung
- 16: Öffnung
- 17: Ölleitung
- 18: Zahnriemen
- 19: Kammer
- 20: Kammer
- 21: Rolleneinrichtung
- 22: Rolleneinrichtung
- 23: Einrichtung zum Antrieb für eine seitliche Bewegung
- 24: Antriebskette
- 25: Trägervorrichtung
- 26: Transporteinrichtung
- 27: Umlenkrolleneinrichtung
- 28: Verfahrelement

## Patentansprüche

1. Trägervorrichtung (25), die an einem Hubfahrzeug anbringbar ist, mit einer Anbauvorrichtung (1), mit einer Gabelzinkeneinrichtung (2) umfassend zumindest eine Gabelzinke (3), insbesondere ein Paar Gabelzinken (3),
mit zumindest einer Transporteinrichtung (26) mit einem als Antriebskette (24) angeordneten Kettenantrieb, zum Antrieb für eine seitliche Bewegung der Anbauvorrichtung (1), und mit einer Längstransporteinrichtung (4) angeordnet zum Längstransport von Waren entlang der zumindest einen Gabelzinke (3), wobei die Längstransporteinrichtung (4) eine Transportkette (6) umfasst,
wobei die Transporteinrichtung (26) zumindest eine Spanneinrichtung (5) für die Antriebskette (24) aufweist, insbesondere für eine Umlenkrolleneinrichtung (27), die Spanneinrichtung (5) umfassend mindestens einen Kraftkolben (7), nämlich einen Hydraulikkolben (8), durch den die Spanneinrichtung (5) auf vorgegebener Spannung zu halten ist, wobei entweder der Kraftkolben (7) ein Plungerzylinder (9) ist, wobei die Spannung der Transporteinrichtung (26) durch Druckkraft des Plungerzylinders (9) an der Spanneinrichtung (5) zu halten ist,
oder der Kraftkolben (7) ein Differentialzylinder (10) ist, wobei die Spannung der Transporteinrichtung (26) durch Zugkraft des Differentialzylinders (10) an der Spanneinrichtung (5) zu halten ist.

2. Trägervorrichtung nach Anspruch 1, **dadurch gekennzeichnet, dass** die Transporteinrichtung (26) zwei Spanneinrichtungen (5) aufweist, insbesondere die Einrichtung (23) zum Antrieb für eine seitliche Bewegung der Anbauvorrichtung (1), zwei Antriebsketten (24), insbesondere entgegengesetzt laufend eingerichtet.

3. Trägervorrichtung nach einem der Ansprüche 1 bis 2, **dadurch gekennzeichnet, dass** der Hydraulikkolben durch einen Ölmotor (11), der der Transporteinrichtung (26), insbesondere der Spanneinrichtung (5), zugeordnet ist, mit Öl beaufschlagt ist.

4. Trägervorrichtung nach einem der Ansprüche 1 bis 3, **dadurch gekennzeichnet, dass** der in dem Kraftkolben (7) erzeugte Druck durch eine Druckhalteeinrichtung (12), insbesondere ein Rückschlagventil (13), gehalten ist.

5. Trägervorrichtung nach einem der Ansprüche 1 bis 4, **dadurch gekennzeichnet, dass** ein Vorspannventil (14) vor zumindest einem Kraftkolben vorgesehen ist, insbesondere das Vorspannventil (14) in Kombination mit einem Rückschlagventil (13) vorgesehen ist.

6. Trägervorrichtung nach einem der Ansprüche 1 bis 5, **dadurch gekennzeichnet, dass** ein Druckbegrenzungsventil vorgesehen ist, über das Öl aus dem Kraftkolben (7) entweichen kann, insbesondere im Fall einer Havarie.

7. Trägervorrichtung nach einem der Ansprüche 1 bis 6, **dadurch gekennzeichnet, dass** die Spanneinrichtung (5) zwei Kraftkolben (7), insbesondere Hydraulikkolben, umfasst.

8. Verfahren zur Betätigung einer Trägervorrichtung (25) nach einem der Ansprüche 1 bis 7, die an einem Hubfahrzeug anzubringen ist, mit einer Anbauvorrichtung (1), mit zumindest einer Gabelzinke (3) Transporteinrichtung (26) mit einem Riemenantrieb und/oder einem Kettenantrieb, mit einer Spanneinrichtung (5), wobei die Transporteinrichtung (26) mittels eines Kraftkolbens (7), nämlich eines Plungerzylinders (9) und/oder eines Differentialzylinders (10), mit einer Spannkraft, insbesondere einer Druckkraft und/oder einer Zugkraft, beaufschlagt wird, die proportional zu der Transportspannung der Transporteinrichtung (26), mit einer Antriebskette, eingerichtet wird.

9. Verfahren nach Anspruch 8, **dadurch gekennzeichnet, dass** der an dem Kraftkolben erzeugte Druck durch eine Druckhalteeinrichtung (12) gehalten wird, insbesondere einem Rückschlagventil (13).

10. Verfahren nach einem der Ansprüche 8 bis 9, **dadurch gekennzeichnet, dass** die Transporteinrichtung (26) nach einer vorgegebenen Längsdehnung, insbesondere aufgrund des Gebrauchs der Transporteinrichtung (26), um eine angepasst vorgegebene Länge gekürzt wird.

## Claims

1. Carrier device (25), which can be attached to a lifting vehicle, with an attachment device (1), with a fork- toe device (2) comprising at least one fork (3), in particular a pair of forks (3), with at least one transport device (26) with a chain drive arranged as a drive chain (24), for driving a lateral movement of the attachment device (1), and with a longitudinal transport device (4) arranged for longitudinal transport of goods along the at least one fork (3), wherein the longitudinal transport device (4) comprises a transport chain (6), wherein the transport device (26) has at least one tensioning device (5) for the drive chain (24), in particular for a deflection roller device (27), the tensioning device (5) comprising at least one power piston (7), namely a hydraulic piston (8), by means of which the tensioning device (5) is to be maintained at a predetermined tension, wherein either the power piston (7) is a plunger cylinder (9) wherein the tension of the transport device (26) is to be maintained on the tensioning device (5) by compressive force of the plunger cylinder (9), or the power piston (7) is a differential cylinder (10), wherein the tension of the transport device (26) is to be maintained on the tensioning device (5) by tensile force of the differential cylinder (10).

2. Carrier device according to claim 1, **characterized in that** the transport device (26) has two clamping devices (5), in particular the device (23) for driving for a lateral movement of the attachment device (1), two drive chains (24), in particular arranged to run in opposite directions.

3. Carrier device according to one of the claims 1 to 2, **characterized in that** the hydraulic piston is supplied with oil by an oil motor (11) which is associated with the transport device (26), in particular the clamping device (5).

4. Carrier device according to one of claims 1 to 3, **characterized in that** the pressure generated in the power piston (7) is held by a pressure holding device (12), in particular a check valve (13).

5. Carrier device according to one of claims 1 to 4, **characterized in that** a preloading valve (14) is provided upstream of at least one force piston, in particular the preloading valve (14) is provided in combination with a check valve (13).

6. Carrier device according to one of claims 1 to 5, **characterized in that** a pressure relief valve is provided, via which oil can escape from the power piston (7), in particular in the event of an average.

7. Carrier device according to one of claims 1 to 6, **characterized in that** the tensioning device (5) comprises two power pistons (7), in particular hydraulic pistons.

8. Method for actuating a carrier device (25) according to one of claims 1 to 7, which is to be attached to a lifting vehicle, with an attachment device (1), with at least one fork (3) transport device (26) with a belt drive and/or a chain drive, with a tensioning device (5), wherein the transport device (26) is acted upon by means of a power piston (7), namely a plunger cylinder (9) and/or a differential cylinder (10), with a tensioning force, in particular a compressive force and/or a tensile force, which is set up proportionally to the transport tension of the transport device (26), with a drive chain.

9. Method according to claim 8, **characterized in that** the pressure generated at the power piston is held by a pressure holding device (12), in particular a check valve (13).

10. Method according to any of the claims 8 to 9, **characterized in that** the transport device (26) is shortened by an adapted predetermined length after a predetermined longitudinal elongation, in particular due to the use of the transport device (26).

## Revendications

1. Dispositif de transport (25) pouvant être fixé à un véhicule de levage, avec un dispositif de fixation (1), avec un dispositif de dents de fourche (2) comprenant au moins une dent de fourche (3), en particulier une paire de dents de fourche (3), avec au moins un dispositif de transport (26) avec un entraînement à chaîne disposé comme une chaîne d'entraînement (24), pour l'entraînement d'un mouvement latéral du dispositif de fixation (1), et avec un dispositif de transport longitudinal (4) disposé pour le transport longitudinal de marchandises le long de la au moins une dent de fourche (3), le dispositif de transport longitudinal (4) comprenant une chaîne de transport (6), le dispositif de transport (26) présentant au moins un dispositif de tension (5) pour la chaîne d'entraînement (24), en particulier pour un dispositif de rouleau de déviation (27), le dispositif de tension (5) comprenant au moins un piston moteur (7), à savoir un piston hydraulique (8), au moyen duquel le dispositif de tension (5) doit être maintenu à une tension prédéterminée, soit le piston moteur (7) étant un cylindre plongeur (9) dans lequel la tension du dispositif de transport (26) doit être maintenue sur le dispositif de tension (5) par la force de compression du cylindre plongeur (9), ou le piston moteur (7) est un cylindre différentiel (10), dans lequel la tension du dispositif de transport (26) doit être maintenue sur le dispositif de tension (5) par la force de traction du cylindre différentiel (10).

2. Dispositif de transport selon la revendication 1, **caractérisé en ce que** le dispositif de transport (26) comporte deux dispositifs de tension (5), notamment le dispositif (23) pour entraîner un mouvement latéral du dispositif d'attache (1), deux chaînes d'entraînement (24), notamment disposées pour circuler en sens inverse.

3. Dispositif de transport selon l'une des revendications 1 à 2, **caractérisé en ce que** le piston hydraulique est alimenté en huile par un moteur à huile (11) qui est associé au dispositif de transport (26), en particulier au dispositif de serrage (5).

4. Dispositif de transport selon l'une des revendications 1 à 3, **caractérisé en ce que** la pression générée dans le piston moteur (7) est maintenue par un dispositif de maintien de pression (12), notamment un clapet anti-retour (13).

5. Dispositif de transport selon l'une des revendications 1 à 4, **caractérisé en ce qu'**une soupape de précontrainte (14) est prévue en amont d'au moins un piston moteur, en particulier la soupape de précontrainte (14) est prévue en combinaison avec un clapet anti-retour (13).

6. Dispositif de transport selon l'une des revendications 1 à 5, **caractérisé en ce qu'**il est prévu une soupape de surpression, par laquelle de l'huile peut s'échapper du piston moteur (7), notamment en cas de moyenne.

7. Dispositif de transport selon l'une des revendications 1 à 6, **caractérisé en ce que** le dispositif tendeur (5) comprend deux pistons moteurs (7), notamment hydrauliques.

8. Procédé d'actionnement d'un dispositif de transport (25) selon l'une des revendications 1 à 7, qui doit être fixé à un véhicule de levage, avec un dispositif de fixation (1 ), avec au moins un dispositif de transport (26) à dents de fourche (3) avec un entraînement par courroie et/ou un entraînement par chaine, avec un dispositif de tension (5), dans lequel le dispositif de transport (26) est sollicité au moyen d'un piston moteur (7), à savoir un cylindre plongeur (9) et/ou un cylindre différentiel (10), avec une force de tension, en particulier une force de compression et/ou une force de traction, qui est établie proportionnellement à la tension de transport du dispositif de transport (26), avec une chaîne d'entraînement.

9. Procédé selon la revendication 8, **caractérisé en ce que** la pression générée au niveau du piston moteur est maintenue par un dispositif de maintien de pression (12), en particulier un clapet anti-retour (13).

10. Procédé selon l'une des revendications 8 à 9, **caractérisé en ce que** le dispositif de transport (26) est raccourci d'une longueur prédéterminée adaptée après un allongement longitudinal prédéterminé, notamment du fait de l'utilisation du dispositif de transport (26).
